# EUROPÄISCHE PATENTSCHRIFT

(11) **EP 2 191 699 B1**
(45) Veröffentlichungstag und Bekanntmachung des Hinweises auf die Patenterteilung: **11.11.2015**
(21) Anmeldenummer: 08804107.4
(22) Anmeldetag: 12.09.2008
(51) Int. Cl.: H05H 7/00, H01J 27/00, B03C 3/38, H01R 13/53

(54) **HOCHSPANNUNGSISOLATORANORDNUNG UND IONENBESCHLEUNIGERANORDNUNG MIT EINER SOLCHEN HOCHSPANNUNGSISOLATORANORDNUNG**
HIGH-VOLTAGE INSULATOR ARRANGEMENT, AND ION ACCELERATOR ARRANGEMENT COMPRISING SUCH A HIGH-VOLTAGE INSULATOR ARRANGEMENT
DISPOSITIF D'ISOLATION HAUTE TENSION ET DISPOSITIF ACCÉLÉRATEUR D'IONS COMPRENANT UN TEL DISPOSITIF D'ISOLATION HAUTE TENSION

(30) Priorität: 14.09.2007 DE 102007044070
(43) Veröffentlichungstag der Anmeldung: 02.06.2010
(73) Patentinhaber: Thales Electronic Systems GmbH, 89077 Ulm (DE)
(72) Erfinder: HARMANN, Hans-Peter, 89077 Ulm (DE); KOCH, Norbert, 89073 Ulm (DE); KORNFELD, Günter, 89275 Elchingen (DE)
(74) Vertreter: Baur & Weber Patentanwälte
(86) Internationale Anmeldenummer: PCT/EP2008/062142
(87) Internationale Veröffentlichungsnummer: WO 2009/037195

(56) Entgegenhaltungen:
- WO-A-99/63223
- WO-A-2007/027965
- US-A- 2 775 640
- US-A- 5 490 910
- US-B1- 6 982 520

## Beschreibung

Die Erfindung betrifft eine Hochspannungsisolatoranordnung und eine lonenbeschleunigeranordnung mit einer solchen Hochspannungsisolatoranordnung.

In elektrostatischen Ionenbeschleunigeranordnungen, wie sie insbesondere zum Antrieb von Raumflugkörpern geeignet sind, wird in einer Ionisationskammer ein Arbeitsgas ionisiert und die Ionen werden unter dem Einfluss eines elektrostatischen Feldes durch eine Öffnung der Kammer ausgestoßen. Das elektrostatische Feld ist zwischen einer außerhalb der Ionisationskammer, typischerweise seitlich gegen deren Öffnung versetzt angeordneten Kathode und einer an dem der Öffnung entgegen gesetzten Fuß der Kammer angeordneten Anode ausgebildet und durchsetzt die Kammer. Zwischen Anode und Kathode liegt eine Hochspannung zur Erzeugung des elektrischen Feldes. Typischerweise liegt die Kathode zumindest annähernd auf dem Massepotential des Raumflugkörpers, auf welchem auch andere metallische Bauteile des Raumflugkörpers liegen, und die Anode liegt auf einem durch die Hochspannung gegen Masse versetzten Anodenpotential. Ein besonders vorteilhafter derartiger Ionenbeschleuniger ist beispielsweise aus der WO03/000550 A bekannt. Andere Ausführungen sind als Hall-Thruster bekannt.

Die Hochspannung wirkt nicht nur zwischen Anode und Kathode, sondern auch zwischen der Anode einschließlich der Hochspannungszuleitung und anderen leitenden Bauteilen auf einem von dem Anodenpotential verschiedenen Potential, insbesondere dem Massepotential. Während durch das Vakuum des umgebenden Weltraums getrennte Bauteile in der Regel ausreichend gegen Spannungsüberschläge gegeneinander isoliert sind, besteht in Bereichen, in welchen das Arbeitsgas auftritt, insbesondere zwischen der Anode und einem stromaufwärts des Gasstromes in der Gaszuleitung befindlichen leitenden Bauteil die Gefahr von Coronaentladungen durch das Arbeitsgas.

Coronaentladungen können in Vakuumanwendungen auch in anderen Bereichen und Situationen zwischen zwei leitenden Bauteilen, welche auf durch eine Hochspannung getrennten Potentialen liegen, auftreten, wobei in einem Zwischendruckbereich (Paschenbereich) ein Spannungsüberschlag durch vorhandenes Gas erleichtert wird. In zwischen den leitenden Bauteilen durchgehend offenen Pfade können dann Entladungen zünden, die hohe Ströme tragen. Ein in den Entladungen entstehendes Plasma ist in der Lage, auch in kleine Risse oder Spalte einzudringen. Über Entgasungsöffnungen gegen ein umgebendes Vakuum können solche Bereiche zwar durch Absenkung des Gasdrucks unter den kritischen Druckbereich coronafest gemacht werden, wobei aber in Bereichen mit wechselndem Gasdruck wiederum Entladungen in dem Zwischendruckbereich auftreten können, welche dann auch durch die durchgehend offenen Pfade bildenden Entgasungsöffnungen durchgreifen können. Ferner kann es auch unterhalb des kritischen Druckbereichs durch freie Elektronen zu einem Nebenschluss kommen, welcher z. B. durch Stromwertverfälschungen oder Leistungsverbrauch störend ist oder auch eine Vakuumbogenentladung zünden kann.

Eine druckunabhängige Isolation zwischen zwei Bauteilen, insbesondere eines eine Hochspannung führenden Bauteils gegen Masse, ist durch vollständiges gasdichtes Umschließen eines Bauteils erreichbar, so dass keine durchgehend offenen Pfade zwischen den beiden Bauteilen vorliegen, z. B. durch Verguss oder Einbetten eines Bauteils in einen Isolatorkörper, was aber für lösbare Leiterverbindungen als Bauteil ausscheidet. Es zeigt sich ferner, dass über einen längeren Zeitraum auch in solchen vergossenen Hochspannungsisolatoranordnungen Schäden auftreten, was insbesondere bei Anwendung in Raumflugkörpern ohne die Möglichkeit des Austausches von Komponenten schwere Schäden nach sich ziehen kann.

In der US 2 775 640 A ist ein Verfahren und eine Anordnung zur Isolation einer Hochspannungselektrode gegen eine Gehäusewand an einer Wanddurchführung anzugeben. Dabei ist eine metallische Elektrode von einem Keramikrohr umgeben, dessen Porösität so eingestellt ist, dass ein Fluid, welches typischerweise ein Transformatorenöl ist, aber auch durch ein Gas gebildet sein kann, die porösen Rohrwände passieren kann und eventuelle metallische Ablagerungen ausspült.

Der vorliegenden Erfindung liegt die Aufgabe zugrunde, eine Hochspannungsisolatoranordnung und eine Ionenbeschleunigeranordnung mit einer solchen Hochspannungsisolatoranordnung mit verbesserter Hochspannungsisolation anzugeben.

Erfindungsgemäße Lösungen sind in den unabhängigen Ansprüchen beschrieben. Die abhängigen Ansprüche enthalten vorteilhafte Ausgestaltungen und Weiterbildungen der Erfindung.

Bei einer elektrostatischen Ionenbeschleunigeranordnung mit einer Ionisationskammer und einer in der Ionisationskammer angeordneten Anoden-Elektrode und einer Gaszuführung zur Einleitung von Arbeitsgas in die Ionisationskammer liegt während der Einleitung von Arbeitsgas typischerweise ein Druckbereich des Arbeitsgases vor, in welchem bei der im Betrieb zwischen der Elektrode und dem Massepotential anliegenden Hochspannung im Kilovoltbereich eine Coronaentladung von der Anodenelektrode als erstem Bauteil durch das Arbeitsgas zu einem leitendem zweiten Bauteil auftreten könnte, welches stromaufwärts in der Gaszuführung, d. h. in Strömungsrichtung des zugeführten Arbeitsgases vor der Ionisationskammer angeordnet ist. Durch Einfügen eines Isolatorkörpers in die Gaszuführung, welcher ein gasdurchlässiges offen poröses (offenporiges) Dielektrikum enthält, wird eine solche Coronaentladung verhindert und zugleich eine Zuführung von Arbeitsgas in die Ionisationskammer ermöglicht. Elektrisch leitende, insbesondere metallische zweite Bauteile der Gaszuführung einschließlich eines vorteilhafterweise vorgesehenen steuerbaren Ventils sind innerhalb des Gasströmungspfads stromaufwärts des Isolatorkörpers angeordnet, wogegen die Anodenelektrode und im Strömungspfad des Arbeitsgases liegende elektrisch leitende erste Bauteile stromabwärts des Isolatorkörpers angeordnet sind. Insbesondere bilden die ersten Bauteile die dem Isolatorkörper stromabwärts nächstgelegen elektrisch leitenden, insbesondere metallischen Bauteile und die zweiten Bauteile die dem Isolatorkörper stromaufwärts nächstgelegenen leitenden, insbesondere metallischen Bauteile. Der Gasstrom erfolgt zwangsweise durch den gasdurchlässigen Isolatorkörper. Nebenstrompfade des Arbeitsgases unter Umgehung des Isolatorkörpers, über welche wiederum ein Hochspannungsüberschlag möglich wäre, sind nicht vorgesehen. Der gasdurchlässige Isolatorkörper kann vorteilhafterweise in einen oder mehrere gasundurchlässige isolierende dielektrische Körper eingesetzt und seitlich von diesen umschlossen sein.

Die Einfügung des gasdurchlässigen Isolatorkörper in den Strömungspfad des Gasstroms ermöglicht insbesondere auch eine kompakte Bauweise der Gaszuführung in dem Ionenbeschleuniger, da nur ein geringer Abstand zwischen der auf Masse liegenden Gaszuführung und der auf Hochspannung liegenden Anodenanordnung unter Zwischenfügen des Isolatorkörpers eingehalten werden muss. Vorteilhafterweise kann der Abstand des Isolatorkörpers zu leitenden Teilen der Anodenanordnung und/oder der Gaszuführung geringer sein als die kleinste Abmessung des Isolatorkörpers quer zur Hauptströmungsrichtung des Arbeitsgases durch den Isolatorkörper, insbesondere auch kleiner als die kleinste Abmessung des Isolatorkörpers in Hauptströmungsrichtung des Arbeitsgases. Der Isolatorkörper ist vorzugsweise scheibenförmig ausgebildet und mit der Scheibenfläche quer zur Hauptströmungsrichtung des Arbeitsgases ausgerichtet. Der Isolatorkörper ist vorteilhafterweise auf der der Ionisationskammer abgewandten Seite der Anodenanordnung angeordnet.

Eine Hochspannungsisolatoranordnung mit einem gasdurchlässigen, offen porösen Isolatorkörper zwischen zwei leitenden Bauteilen auf durch eine Hochspannung getrennten Potentialen, wie sie in der beschriebenen Weise von besonderem Vorteil zwischen einer Elektrode einer Ionisationskammer und einem leitenden Bauteil stromaufwärts einer Gaszuführung vorliegt, ist in allgemeiner Verwendung in Vakuumanwendungen mit Hochspannungen und dem Auftreten von Gas in einem Raum zwischen den leitenden Bauteilen, insbesondere wiederum bei einer Ionenbeschleunigeranordnung als Antrieb in einem Raumflugkörper vorteilhaft. Hierbei ist in allgemeiner Anwendung vorgesehen, dass zwei leitende Bauteile, welche auf durch eine Hochspannung getrennten unterschiedlichen Potentialen liegen, durch eine Isolationsvorrichtung gegeneinander isoliert sind und wenigstens ein Teil der Isolationsvorrichtung durch einen gasdurchlässigen, offen porösen Isolatorkörper gebildet ist. Die Isolationsvorrichtung kann insbesondere eines der leitenden Bauteile allseitig umgeben. eine solche Hochspannungs-Isolatoranordnung ist von Bedeutung, wenn in einem von dem elektrostatischen Feld der Hochspannung durchsetzten Raum zwischen den gegeneinander isolierten Bauteilen Gas auftreten kann. Wenn bestimmte Druck- und Hochspannungsverhältnisse vorliegen, kann über Plasma in dem Gas ein Strompfad, insbesondere Gleichstrompfad entstehen. Ein Gasstrom ist zwischen dem ersten Teilraum auf Seiten des ersten leitenden Bauteils und dem zweiten Teilraum auf Seiten des zweiten leitenden Bauteils über den gasdurchlässigen Isolatorkörper möglich. Gas-Nebenstrompfade, über welche unter Umgehung des gasdurchlässigen Isolatorkörpers Gas strömen und ein Gleichstrompfad entstehen könnte, sind nicht vorgesehen.

Eine solche Hochspannungsisolatoranordnung ist insbesondere von Vorteil bei einer lösbaren Steckverbindung zwischen einer Hochspannungsquelle und einer im Betrieb z. B. eines Ionenbeschleunigers auf Hochspannung gegen ein Massepotential liegenden Elektrode. Die Steckverbindung ermöglicht vorteilhafterweise, dass von der getrennten Herstellung einer Hochspannungsquelle und eines oder mehrerer Antriebsmodule über Erprobungsmaßnahmen bis zum Einbau in einen Raumflugkörper eine Leiterverbindung, insbesondere über ein isoliertes Kabel, zwischen der Hochspannungsquelle zu einer Elektrode des Antriebsmoduls immer wieder gelöst und die Gesamtvorrichtung dadurch wesentlich einfacher gehandhabt werden kann als bei einmaligem Isolatorverguss einer Leiterverbindung.

Darüber hinaus erweist sich der gasdurchlässige, offen poröse Isolatorkörper in der Isolationsvorrichtung insgesamt als langzeitbeständiger als vergossene oder andere nicht gasdurchlässige Isolationsummantelungen eines leitenden Bauteils. Dem liegt die Erkenntnis zugrunde, dass herkömmliche Kunststoff-Isolationsmaterialien, welche für Raumflugkörper- und Hochspannungsanwendungen geeignet sind, häufig noch Gaseinschlüsse, insbesondere zwischen Leiter und Isolierung aufweisen, in welchen Mikroplasmen entstehen können, welche die Isolationsvorrichtung im Lauf der Zeit so weit schädigen können, dass Coronaentladungen zwischen leitenden Bauteilen entstehen können. Durch den gasdurchlässigen Isolatorkörper werden solche eventuell vorhandenen Gaseinschlüsse durch Ableiten des Gases in den umgebenden Weltraum leichter abgebaut.

Auch in Umgebungen, in welchen um die Isolationsvorrichtung ein Gas in einem Zwischendruckbereich oder einem Hochdruckbereich, insbesondere auch bei wechselndem Gasdruck, vorliegt, ist der gasdurchlässige poröse Isolatorkörper von besonderem Vorteil. zwar kann bei Vorliegen von Gas in einem Zwischendruckbereich sowohl innerhalb als auch außerhalb des Hohlraums der Isolationsvorrichtung ein Plasma zünden, es kann sich aber kein zwischen den leitenden Bauteilen durchgehender Gleichstrompfad ausbilden. Wird der Zwischendruckbereich wieder verlassen, was wegen der Gasdurchlässigkeit des porösen Isolatorkörpers innerhalb und außerhalb des Hohlraums der Isolationsvorrichtung erfolgt, erlischt ein bestehendes Plasma bzw. zündet kein neues.

Der gasdurchlässige Isolatorkörper kann z. B. durch einen offenporigen Schaum oder vorzugsweise durch ein offenporiges Keramikmaterial gebildet sein. Die mittlere Porengröße des offenen porösen Dietektrikums in Richtung des durch die Hochspannung bewirkten elektrischen Feldes zwischen den Bauteilen liegt vorteilhafterweise unter 100 µm. Der Isolatorkörper ist besonders vorteilhaft, wenn die Abmessungen der Hohlräume in dem gasdurchlässigen Isolatorkörper in Richtung des durch die Hochspannung aufgebauten elektrischen Feldes kleiner sind als die Debye-Länge. Die Strömungspfade des Gases durch den Isolatorkörper sind vorteilhafterweise gegenüber einem zwischen Gaseintrittsseite und Gasaustrittsseite geraden Verlauf umgelenkt. Der gasdurchlässige Isolatorkörper kann auch durch mehrere Teilkörper gebildet sein.

Die Erfindung ist nachfolgend anhand bevorzugter Ausführungsbeispiele noch eingehend veranschaulicht. Dabei zeigt:
- Fig. 1: eine Gaszuführung mit einem Isolatorkörper,
- Fig. 2: eine lösbare Leiterverbindung mit einem Isolatorkörper,
- Fig. 3: eine Abwandlung der Anordnung nach Fig. 2.

In Fig. 1 ist schematisch eine Antriebsanordnung eines elektrostatischen lonenbeschleunigers zum Antrieb eines Raumflugkörpers skizziert. Die Anordnung weist in an sich gebräuchlicher und bekannter Art eine Ionisationskammer IK auf, welche in einer Längsrichtung LR nach einer Seite an einer Strahlaustrittsöffnung AO offen ist und in Längsrichtung der Strahlaustrittsöffnung AO entgegen gesetzt eine Anodenanordnung AN beim Fußpunkt der lonisationskammer enthält. Die Ionisationskammer ist seitlich durch eine Kammerwand KW aus vorzugsweise dielektrischem, z. B. keramischem Material begrenzt und kann insbesondere einen ringförmigen Querschnitt besitzen. Die Anodenanordnung AN besteht im skizzierten Beispiel aus einer Anodenelektrode AE und einem Anodenträgerkörper AT. Im Bereich der Strahlaustrittsöffnung, vorzugsweise seitlich gegen die Strahlaustrittsöffnung versetzt, ist eine Kathodenanordnung KA angeordnet. Zwischen Anodenelektrode AE und Kathodenanordnung KA liegt eine Hochspannung, welche in der Ionisationskammer ein in Längsrichtung LR weisendes elektrisches Feld erzeugt, durch welches Ionen eines in der Ionisationskammer ionisierten Arbeitsgases beschleunigt und als Plasmastrahl PB in Längsrichtung aus der Kammer ausgestoßen werden. Typischerweise liegt die Kathode auf Massepotential des die Antriebsanordnung enthaltenden Raumflugkörpers und die Anodenanordnung auf einem Hochspannungspotential HV einer Hochspannungsquelle. In der Ionisationskammer ist noch ein Magnetfeld vorhanden, dessen Verlauf von der Bauart der Antriebsanordnung abhängt und in besonders vorteilhafter, in an sich bekannter Ausführung in Längsrichtung beabstandet mehrere Cusp-Strukturen mit alternierender Polarität enthält. Die ein Magnetfeld erzeugenden Magnetanordnungen sind an sich bekannt, beispielsweise aus dem eingangs genannten Stand der Technik, und in Fig. 1 der Übersichtlichkeit halber nicht mit eingezeichnet.

Ein Arbeitsgas AG, beispielsweise Xenon ist in einem Vörratsbehälter GQ als Gasquelle gespeichert und über eine Gaszuleitung GL und ein steuerbares Ventil GV der Ionisationskammer IK zugeleitet, wobei im skizzierten Beispiel die Einleitung des Arbeitsgases in die Ionisationskammer von der der Ionisationskammer abgewandten Seite der Anodenanordnung und seitlich an dieser vorbei erfolgt, was durch die die Strömungsrichtungen anzeigenden Pfeile veranschaulicht ist.

Die Gaszuleitung GL und andere Bauteile der Gaszuführung liegen typischerweise auf Massepotential, so dass auch zwischen diesen Bauteilen und der Anodenanordnung AN die Hochspannung wirksam ist und während der Zuleitung von Arbeitsgas von der Gasquelle GQ in die Ionisationsquelle die Gefahr von Coronaentladungen zwischen der Anodenanordnung und den auf Massepotential M liegenden Bauteilen durch das in einem Zwischendruckbereich vorliegenden Arbeitsgas besteht. Als Zwischendruckbereich wird der Druckbereich verstanden, in welchem eine Gasentladung durch ein Gas zünden kann. Der Zwischendruckbereich ist u. a. von der Hochspannung abhängig.

In den Strömungsweg des Arbeitsgases ist zwischen den auf Massepotential liegenden Bauteilen der Gaszuführung, z. B. der Gaszuleitung GL, und der Anodenanordnung ein gasdurchlässiger Isolatorkörper IS aus einem offen porösen Dielektrikum eingefügt, welcher vorzugsweise als offenporiger keramischer Körper ausgeführt ist. Der Isolatorkörper ist in vorteilhafter Ausführungsform wie skizziert scheibenförmig ausgebildet und mit der Scheibenebene quer zur Hauptströmungsrichtung durch den Isolatorkörper zwischen einer Gaseintrittsfläche EF und einer Gasaustrittsfläche AF ausgerichtet. Die Hauptströmungsrichtung durch den Isolatorkörper verläuft im skizzierten Beispiel parallel zur Längsrichtung LR. Die Scheibenebene des Isolatorkörpers liegt parallel zu den vorteilhafterweise gleichfalls scheibenförmigen Bauteilen Anodenelektrode und Anodenträgerkörper der Anodenanordnung. Zwischen Anodenträgerkörper AT und Isolatorkörper IS ist vorteilhafterweise eine gasleitende Blendenanordnung GB eingefügt, welche vorzugsweise metallisch ist und auf Anodenpotential mit Hochspannung gegen Masse liegt.

Der Isolatorkörper ist für die im Betrieb der Antriebsanordnung auftretende Hochspannung durchschlagfest. Im Betrieb der Anordnung stellt sich schnell an der Gasaustrittsfläche AF im wesentlichen das Hochspannungspotential HV der Anodenanordnung und an der Gaseintrittsfläche EF im wesentlichen das Massepotential M ein, so dass die gasgefüllten Volumina VM zwischen auf Massepotential liegender Gaszuleitung GL und der Gaseintrittsfläche EF des Isolators bzw. VA zwischen der Anodenanordnung und der Gasaustrittsfläche AF im wesentlichen feldfrei sind und in diesen Volumina VM, VA keine Coronaentladungen entstehen.

Der Isolatorkörper besitzt Vorteilhafterweise keine in gerader Linie zwischen der Gaseintrittsfläche EF und der Gasaustrittsfläche durchgehenden offenen Strukturen. Die Strömungspfade des Arbeitsgases zwischen Gaseintrittsfläche und Gasaustrittsfläche sind gegen einen geraden Verlauf umgelenkt und sind insbesondere durch untereinander verbundene, innerhalb des Isolatorkörpers verteilte Poren-Hohlräume gebildet und in der Regel verzweigt. Die mittlere Abmessung solcher Poren-Hohlräume in Richtung senkrecht zu Gaseintrittsfläche und Gasaustrittsfläche ist vorteilhafterweise kleiner als 100 µm. Die Porengröße in Richtung parallel zu Gaseintrittsfläche und Gasaustrittsfläche und damit im wesentlichen quer zur Richtung des aus der Hochspannung resultierenden Feldes ist demgegenüber von geringerer Bedeutung, so dass auch Isolatorkörper aus z. B. faserigem Material mit Faserrichtung quer zur elektrischen Feldrichtung zum Einsatz kommen können. Die mittlere Abmessung solcher Hohlräume in Richtung senkrecht zu Gaseintrittsfläche und Gasaustrittsfläche ist vorteilhafterweise kleiner als die Debye-Länge, welche sich bei gegebenen Betriebsparametern, insbesondere bei bekanntem maximalem Druck des Arbeitsgases, welcher auf der Seite der Gaseintrittsfläche EF typischerweise in der Größenordnung von 30-150 mbar und auf der Gasaustrittsseite beispielsweise unter 1 mbar liegt, aus bekannten Formeln ergibt.

Die kleinste Querabmessung des Isolatorkörpers in der Scheibenebene ist in vorteilhafter Ausführung größer als der Abstand der Gasaustrittsfläche von der Anodenanordnung und/oder der Gaseintrittsfläche von der Gaszuleitung, so dass sich eine in Strömungsrichtung des Arbeitsgases geringe Baulänge realisieren lässt. Der Isolatorkörper ist in einer Isolierkörperanordnung mit einem oder mehreren im wesentlichen gasdichten Isolierkörpern KK angeordnet, welche in schematisch dargestellter Weise mit der Kammerwand direkt oder indirekt mechanisch verbunden sind. Der Isolatorkörper IS füllt den gesamten Querschnitt der Gaszuführung in der Anordnung der Isolierkörper KK aus, so dass kein an dem Isolatorkörper vorbei führender Pfad gegeben ist, über welchem eine Coronaentladung, eine Plasmaausbreitung oder ein sonstiger stromleitender Pfad entstehen könnte.

In Fig. 2 ist eine Anwendung einer Hochspannungsisolatoranordnung mit einem gasdurchlässigen offen porösen Isolatorkörper an einer Steckerverbindung als hochspannungsführendem Bauteil skizziert. In der Steckerverbindung SV seien zwei Leitungsabschnitte K1, K2 stromführend miteinander verbunden, um z. B. elektrische Leistung von einer Hochspannungsquelle auf Hochspannungspotential HV an eine Elektrode wie z. B. die Anodenanordnung AN nach Fig. 1 zu leiten. Die beiden Leitungsabschnitte K1, K2 weisen jeweils einen Innenleiter L1 bzw. L2 und einen isolierenden Mantel M1 bzw. M2 auf. Insbesondere kann der Leitungsabschnitt K1 ein von einer Hochspannungsquelle kommendes flexibles Kabel und der Leitungsabschnitt K2 ein Anschlussstutzen an einem Ionenbeschleuniger-Antriebsmodul sein. Der Isoliermantel M1 kann dann z. B. ein flexibler Kabelmantel, z. B. aus PTFE sein, der Isoliermantel M1 kann z. B. auch ein Rohr aus Isoliermaterial sein.

Die Steckerverbindung (oder eine andere zerstörungsfrei lösbare Verbindung) ermöglicht vorteilhafterweise das zerstörungsfreie Lösen der elektrischen Verbindung der beiden Innenleiter, wodurch z. B. für eine Erprobungsphase einer Antriebsanordnung die Verbindung hergestellt, während des Einbaus von Antriebsanordnung und Hochspannungsquelle in einen Raumflugkörper getrennt und danach wieder zusammengefügt werden kann, wobei auch während der Erprobungsphase die hochspannungsführende Steckerverbindung gegen auf Massepotential M liegende Bauteile durchschlagfest sein muss.

Die Steckerverbindung ist von einer Isolationsvorrichtung IV umgeben, welche sich in Längsrichtung LL der beiden Leiter über deren Isoliermäntel M1, M2 erstreckt und die Steckerverbindung allseitig umgibt. Wenn Hochspannung von der Hochspannungsquelle an den Innenleitern anliegt, liegt in der Regel außerhalb der Isolationsvorrichtung ein Vakuum vor. Innerhalb der Isoliervorrichtung in dem Hohlraum HO um die freiliegende Steckerverbindung kann zum einen vom Einbau her noch Gas vorhanden sein oder auch nach längerer Zeit insbesondere aus der Grenzschicht zwischen Innenleitern L1, L2 und Isoliermänteln M1, M2 in den Raum um die Steckerverbindung eintreten. Gas in dem Hohlraum um die Steckerverbindung kann zum Entstehen von Plasmen in dem Hohlraum führen, welche über längere Zeit auch die Isoliervorrichtung beschädigen können. Die Isoliervorrichtung ist gegen die Kabelmäntel M1, M2 soweit abgedichtet, dass an den Verbindungsstellen kein im Hohlraum HO eventuell entstehendes Plasma hindurch dringen und einen Überschlag zum Massepotential M bewirken kann. Zumindest ein Teil der den Hohlraum HO um die Steckerverbindung begrenzenden Wandung der Isoliervorrichtung ist durch einen gasdurchlässigen offen porösen Isolatorkörper VK gebildet, welcher mit vergleichbaren Eigenschaften wie der Isolierkörper IS aus dem Beispiel nach Fig. 1 Gas aus dem Hohlraum HO in das umgebende Vakuum entweichen lässt, aber verhindert, dass ein im Hohlraum eventuell entstehendes Plasma zu einem auf Massepotential außerhalb des Hohlraums liegenden leitenden Bauteil durchschlägt. Trifft im Betrieb einer die in Fig. 2 skizzierte Hochspannungsisolatoranordnung enthaltenden Einrichtung, z. B. einem Ionenbeschleunigerantrieb eines Raumflugkörpes im Weltraum ein Gasstoß, z. B. aus einer Gasblase zwischen einem Innenleiter und einem Isoliermantel, in dem Hohlraum HO auf, so kann sich dort ein Plasma bilden, welches aber nicht durch den Isolatorkörper VK nach außen dringen kann und wegen des durch den offen porösen Isolatorkörper nach außen entweichenden Gases schnell wieder erlischt. Im Unterschied dazu könnte bei einem gasdichten Verguss der Steckverbindung mit einem isolierenden Vergussmaterial beim Auftreten von Gas im Bereich der Steckerverbindung ein darin gezündetes Plasma länger brennen und/oder immer wieder erneut zünden und u. U. einen für Plasma durchlässigen Pfad in Richtung eines auf Masse liegenden Bauteils freilegen. Das durch den Isolatorkörper nach außen entweichende Gas erreicht außerhalb der Isolationsvorrichtung IV nicht den zur Bildung eines Plasmas oder einer Coronaentladung erforderlichen kritischen Druck.

Bei nur sehr geringen in den Hohlraum HO aus den Leitern K1, K2 eintretenden Gasmengen entsteht von vornherein kein Plasma in dem Hohlraum, da ein kritischer Mindestdruck nicht erreicht wird und wegen der Gasdurchlässigkeit des Isolatorkörpers eine Akkumulation mehrerer sehr kleiner Gasmengen nicht stattfindet.

Fig. 3 zeigt eine Hochspannungsisolatoranordnung in einer Abwandlung des Beispiels nach Fig. 2. Ein rohrförmiger Isolatorkörper IR umgibt hier unmittelbar den Innenleiter L32 eines nicht flexiblen Leitungsabschnitts K32 und setzt sich bis über den Isoliermantel M1 des Leitungsabschnitts K1, welcher als gleich zu Fig. 2 angenommen sei, fort. Der Isolatorkörper kann nochmals von einem Außenrohr AR umgeben sein, welches auch leitend sein und auf Massepotential liegen kann. Eine Endkappe EK kann auf das den Isoliermantel M11 umgreifende Ende des Isolatorkörpers IR aufgesetzt und in Längsrichtung gegen das Außenrohr AR verspannt sein, wenn gewährleistet ist, dass zum einen Gas durch den Isolatorkörper in das umgebende Vakuum VA aus dem Hohlraum um die Steckerverbindung entweichen kann und zum anderen kein Pfad für ein Plasma aus dem Hohlraum nach außen in das Vakuum oder zu einem leitenden Bauteil besteht.

Da bei Hochspannungsisolatoranordnungen nach Art der Beispiele in Fig. 2 und Fig. 3 ein kurzzeitig in dem Hohlraum anfallender, für die Entstehung eines Plasmas in dem Hohlraum ausreichender Gasdruck typischerweise deutlich unter dem Druck des Arbeitsgases an und in dem Isolatorkörper IS in dem Ausführungsbeispiel nach Fig. 1 liegt und damit auch die Elektronendichte in einem solchen Plasma geringer ist, ist die Debye-Länge in Anordnungen nach Fig. 2 und Fig. 3 typischerweise größer als in dem Beispiel nach Fig. 1, so dass bei Ausrichtung der mittleren Porengröße des offen porösen Dielektrikums für Anwendungen nach Fig. 2 oder Fig. 3 ein größerer Wert tolerierbar ist als in dem Beispiel nach Fig. 1.

Für den Fall, dass außerhalb des Hohlraums der Hochspannungsisolatoranordnungen nach Fig. 2 oder Fig. 3 ein Gasdruck in einem Zwischendruckbereich auftritt, kann sowohl innerhalb als auch außerhalb des Hohlraums ein Plasma zünden, wenn die Zündbedingungen erfüllt sind. Die Plasmen können aber nicht den porösen Isolatorkörper durchdringen, so dass kein durchgehender Gleichstrompfad zwischen den Bauteilen aufgebaut werden kann. Nach Wegfall des Zwischendruckbereichs, insbesondere Einstellen eines Vakuums um die Hochspannungsisolatoranordnung ist wieder die bereits beschriebene Isolationsfunktion gegeben.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern sie ist in den beigefügten Anprüche definiert.

## Patentansprüche

1. Hochspannungsisolatoranordnung mit einem ersten (SV) und einem zweiten (M) leitenden Bauteil, zwischen welche eine Hochspannung anlegbar ist und welche durch einen von dem elektrischen Feld der Hochspannung durchdrungenen Raum, welcher zumindest zeitweise Gas enthalten kann, getrennt sind, und mit einer die beiden leitenden Bauteile gegeneinander isolierenden Isolatorvorrichtung (IV) in dem Raum, wobei die Isolatorvorrichtung wenigstens teilweise durch einen Isolatorkörper (VK, IR) aus einem offen porösen gasdurchlässigen Dielektrikum gebildet ist, **dadurch gekennzeichnet, dass** ein erstes der beiden Bauteile durch eine Anodenelektrode und mit dieser verbundene leitende Elemente einer elektrostatischen Ionenbeschleunigeranordnung und das zweite der beiden Bauteile durch Teile einer Gaszuführung, über welche ein Arbeitsgas in eine Ionisationskammer der Ionenbeschleunigeranordnung einleitbar ist, gebildet sind, und dass der Isolatorkörper von dem Arbeitsgas durchströmt ist und den Querschnitt des Strömungspfads ausfüllt.

2. Anordnung nach Anspruch 1, **gekennzeichnet durch** eine poröse Keramik als offen poröses Dielektrikum.

3. Anordnung nach Anspruch 2, **dadurch gekennzeichnet, dass** gasführende Pfade durch den Isolatorkörper gegen einen geraden Verlauf umgelenkt sind.

4. Anordnung nach einem der Ansprüche 1 bis 3, **dadurch gekennzeichnet, dass** Poren-Hohlräume in dem Isolatorkörper in zur Feldrichtung des durch die Hochspannung bewirkten elektrischen Feldes paralleler Richtung kürzer sind als die Debye-Länge.

5. Anordnung nach einem der Ansprüche 1 bis 4, **dadurch gekennzeichnet, dass** die mittlere Porengröße des offen porösen Dielektrikums unter 100 µm liegt.

6. Anordnung nach einem der Ansprüche 1 bis 5, **dadurch gekennzeichnet, dass** die Anodenelektrode (AE) am Fuß der Ionisationskammer (IK) einer Strahlaustrittsöffnung (AO) entgegen gesetzt angeordnet ist und dass der Isolatorkörper (IS) auf der der Ionisationskammer (IK) abgewandten Seite der Anodenelektrode angeordnet ist.

7. Anordnung nach Anspruch 6, **dadurch gekennzeichnet, dass** eine der Anodenelektrode zugewandte Fläche des Isolatorkörpers in Richtung der Anodenelektrode einen Abstand zu einer auf dem Potential der Anode liegenden metallischen Fläche aufweist, der geringer ist als die Abmessung des Isolatorkörpers quer zu dieser Richtung.

8. Anordnung nach einem der Ansprüche 1 bis 7, **dadurch gekennzeichnet, dass** der Isolatorkörper scheibenförmig ausgebildet ist und die mittlere Gasstromrichtung durch den Isolatorkörper senkrecht zu der Scheibenfläche verläuft.

9. Verwendung einer Hochspannungsisolatoranordnung nach einem der Ansprüche 1 bis 8 in einer elektrostatischen Ionenbeschleunigeranordnung mit einer Ionisationskammer (IK) und einer in der Ionisationskammer angeordneten Anodenelektrode (AE) als einem ersten leitenden Bauteil, sowie einer Gaszuführung (GV, GL, GQ) zur Einleitung von Arbeitsgas (AG) in die Ionisationskammer und einem die Ionisationskammer durchgreifenden elektrostatischen positiv geladene Ionen in Richtung einer Strahlausgangsöffnung beschleunigenden Feld, wobei die Anodenelektrode (AE) auf einer Hochspannung (HV) gegenüber einem in der Gaszuführung stromaufwärts gelegenen zweiten leitenden Bauteil (GL, GV, GQ) liegt, wobei im Strömungspfad der Gaszuführung ein gasdurchlässiger Isolatorkörper (IS) aus einem offen porösem Dielektrikum angeordnet ist und das Arbeitsgas (AG) durch den Isolatorkörper zu der Ionisationskammer (IK) strömt und die Anodenelektrode und auf deren Potential liegende Bauteile im Strömungspfad des Arbeitsgases vollständig stromabwärts des Isolatorkörpers liegen.

## Claims

1. High-voltage insulator arrangement having a first (SV) and a second (M) conductive component, between which a high voltage can be applied and which are separated by means of a space through which the electrical field of the high voltage passes and which may contain gas, at least part of the time, and having in the space an insulation device (IV), which insulates the two conductive components from one another, wherein the insulation device is formed at least in part by an insulator body (VK, IR) composed of an open-porous, gas-permeable dielectric, **characterized in that** the first of the two components is formed by an anode electrode and conductive elements of an electrostatic ion accelerator arrangement connected thereto and the second of the two components is formed by parts of a gas feed system, by way of which a working gas can be introduced into an ionization chamber of the ion accelerator arrangement, and **in that** the insulator body is flowed through by the working gas and fills the cross section of the flow path.

2. Arrangement according to Claim 1, **characterized by** a porous ceramic as the open-porous dielectric.

3. Arrangement according to Claim 2, **characterized in that** gas-guiding paths through the insulator body are deflected with regard to a straight progression.

4. Arrangement according to one of Claims 1 to 3, **characterized in that** pore cavities in the insulator body are shorter than the Debye length in a direction parallel to the field direction of the electrical field brought about by the high voltage.

5. Arrangement according to one of Claims 1 to 4, **characterized in that** the average pore size of the open-porous dielectric lies below 100 µm.

6. Arrangement according to one of Claims 1 to 5, **characterized in that** the anode electrode (AE) is arranged at the foot of the ionization chamber (IK), opposite a beam exit opening (AO), and **in that** the insulator body (IS) is arranged on the side of the anode electrode that is facing away from the ionization chamber (IK).

7. Arrangement according to Claim 6, **characterized in that** a surface of the insulator body that is facing the anode electrode is away from a metallic surface that lies at the potential of the anode in the direction of the anode electrode by a distance that is less than the extent of the insulator body transversely to this direction.

8. Arrangement according to one of Claims 1 to 7, **characterized in that** the insulator body is configured in the form of a disc and the average direction of the gas flow through the insulator body runs perpendicularly to the surface of the disc.

9. Use of a high-voltage insulator arrangement according to one of Claims 1 to 8 in an electrostatic ion accelerator arrangement having an ionization chamber (IK) and an anode electrode (AE) arranged in the ionization chamber as a first conductive component, as well as a gas feed system (GV, GL, GQ) for introducing working gas (AG) into the ionization chamber and a field that passes through the ionization chamber and accelerates electrostatically positively charged ions in the direction of a beam exit opening, the anode electrode (AE) being at a high voltage (HV) with respect to a second conductive component (GL, GV, GQ) situated upstream in the gas feed system, a gas-permeable insulator body (IS) composed of an open-porous dielectric being arranged in the flow path of the gas feed system and the working gas (AG) flowing through the insulator body to the ionization chamber (IK) and the anode electrode and components that are at its potential lying completely downstream of the insulator body in the flow path of the working gas.

## Revendications

1. Arrangement isolateur pour haute tension comprenant un premier (SV) et un deuxième (M) composant conducteur entre lesquels peut être appliquée une haute tension et qui sont séparés par un espace pénétré par le champ électrique de la haute tension, lequel peut contenir au moins temporairement un gaz, et comprenant un dispositif isolateur (IV) dans l'espace qui isole mutuellement les deux composants conducteurs, le dispositif isolateur étant au moins partiellement formé par un corps d'isolateur (VK, IR) en un diélectrique perméable au gaz poreux ouvert, **caractérisé en ce que** le premier des deux composants est formé par une électrode d'anode et par les éléments conducteurs d'un arrangement accélérateur d'ions électrostatique relié à celle-ci, et le deuxième des deux composants par les pièces d'un guide de gaz par le biais duquel un gaz de travail peut être introduit dans une chambre d'ionisation de l'arrangement accélérateur d'ions, et **en ce que** le corps d'isolateur est traversé par un courant du gaz de travail et remplit la section transversale du chemin d'écoulement.

2. Arrangement selon la revendication 1, **caractérisé par** une céramique poreuse en tant que diélectrique poreux ouvert.

3. Arrangement selon la revendication 2, **caractérisé en ce que** les chemins de guidage du gaz à travers le corps d'isolateur sont déviés par rapport à un cheminement rectiligne.

4. Arrangement selon l'une des revendications 1 à 3, **caractérisé en ce que** les espaces creux poreux dans le corps d'isolateur dans la direction parallèle à la direction du champ électrique provoqué par la haute tension sont plus courts que la longueur de Debye.

5. Arrangement selon l'une des revendications 1 à 4, **caractérisé en ce que** la taille moyenne des pores du diélectrique poreux ouvert est inférieure à 100 µm.

6. Arrangement selon l'une des revendications 1 à 5, **caractérisé en ce que** l'électrode d'anode (AE) est disposée au pied de la chambre d'ionisation (IK) à l'opposé d'une ouverture de sortie de rayon (AO) et **en ce que** le corps d'isolateur (IS) est disposé sur le côté de l'électrode d'anode à l'opposé de la chambre d'ionisation (IK).

7. Arrangement selon la revendication 6, **caractérisé en ce qu'**une surface du corps d'isolateur qui fait face à l'électrode d'anode possède en direction de l'électrode d'anode un écart par rapport à une surface métallique qui se trouve au potentiel de l'anode, lequel est inférieur à la dimension du corps d'isolateur transversalement à cette direction.

8. Arrangement selon l'une des revendications 1 à 7, **caractérisé en ce que** le corps d'isolateur est réalisé en forme de disque et le sens d'écoulement du gaz central à travers le corps d'isolateur s'étend perpendiculairement à la surface du disque.

9. Utilisation d'un arrangement selon l'une des revendications 1 à 8 dans un arrangement accélérateur d'ions électrostatique comprenant une chambre d'ionisation (IK) et une électrode d'anode (AE) disposée dans la chambre d'ionisation en tant que premier composant conducteur, ainsi qu'un guide de gaz (GV, GL, GQ) destiné à acheminer du gaz de travail (AG) dans la chambre d'ionisation et un champ qui pénètre dans la chambre d'ionisation, accélérant des ions à charge électrostatique positive en direction d'une ouverture de sortie de rayon, l'électrode d'anode (AE) se trouvant à une haute tension (HV) par rapport à un deuxième composant conducteur (GL, GV, GQ) se trouvant en amont dans le guide de gaz, un corps d'isolateur (IS) en un diélectrique poreux ouvert étant disposé dans le chemin d'écoulement du guide de gaz et le gaz de travail (AG) s'écoulant à travers le corps d'isolateur vers la chambre d'ionisation (IK) et l'électrode d'anode ainsi que les composants qui sont à son potentiel se trouvant dans le chemin d'écoulement du gaz de travail entièrement en amont du corps d'isolateur.
